# EUROPÄISCHE PATENTSCHRIFT

(11) **EP 1 080 749 B1**
(45) Veröffentlichungstag und Bekanntmachung des Hinweises auf die Patenterteilung: **07.05.2003**
(21) Anmeldenummer: 00115859.1
(22) Anmeldetag: 24.07.2000
(51) Int. Cl.: A63C 9/00, A63C 5/075

(54) **Skibindung**
Ski binding
Fixation de ski

(30) Priorität: 01.09.1999 DE 19941667
(43) Veröffentlichungstag der Anmeldung: 07.03.2001
(73) Patentinhaber: Reiter. Johann, 83370 Seeon (DE)
(72) Erfinder: Reiter. Johann, 83370 Seeon (DE)
(74) Vertreter: Nöth, Heinz, Dipl.-Phys.

(56) Entgegenhaltungen:
- EP-A- 0 182 776
- EP-A- 0 230 989
- US-A- 5 129 668

## Beschreibung

Die Erfindung betrifft eine Skibindung nach dem Oberbegriff des Patentanspruches 1.

### [Stand der Technik]

Eine derartige Skibindung ist aus der US-A-5,129,668 durch die in den Fig. 5 und 6 beschriebene Ausführungsform bekannt. Die bekannte Skibindung wird bei einem Monoski verwendet und besitzt eine biegesteife geradlinige Befestigungsplatte, an welcher die beiden Halteeinrichtungen für die Schuhspitzen und die beiden Halteeinrichtungen für die Schuhfersen befestigt sind. Zwischen den Halteeinrichtungen sind Abstandhalter an der Befestigungsplatte verankert, durch welche die Befestigungsplatte im Abstand vom Monoski gehalten werden. Durch die bekannte Skibindung wird über die Abstandhalter auf den dazwischenliegenden Monoskiteil eine den Ski versteifende Zugwirkung ausgeübt.

Bei einer aus der DE-AS 21 35 450 bekannten Skibindung sind die beiden Abstandhalter fest mit der Skioberfläche verbunden und über bewegliche oder gelenkige Lagerstellen mit der Befestigungsplatte verbunden.

Auch bei der aus der WO 99/07450 A1 bekannten Skibindung sind die beiden Abstandhalter über feste Verbindungsstellen mit der Skioberfläche verbunden. An ihren oberen Enden besitzen die Abstandhalter bewegliche Verbindungsstellen mit der Befestigungsplatte, auf welcher der Skischuh aufsteht.

Bei den bekannten Skibindungen liegen die Abstandhalter an ihren Unterseiten mit Verbindungsflächen auf der Oberfläche des Skis auf. Die biegesteife Verbindung im Bereich der beiden Verbindungsflächen innerhalb des relativ kurzen Abstandes von etwa einer Skischuhlänge, beeinträchtigt die Fahreigenschaften, insbesondere die Biegefähigkeit des Skis im Bereich des Skischuhs. Insbesondere bei einem kurzen Ski, beispielsweise einem Carving-Ski verschlechtern sich die Fahreigenschaften, wenn die Biegesteifigkeit beeinträchtigt ist.

### [Aufgabe der Erfindung]

Aufgabe der Erfindung ist es, eine Skibindung der eingangs genannten Art zu schaffen, welche die Biegefähigkeit des Skis und damit die Fahreigenschaften des Skis im Bereich ihrer Befestigung am Ski nicht beeinträchtigt.

Diese Aufgabe wird erfindungsgemäß durch die kennzeichnenden Merkmale des Patentanspruches 1 gelöst.

Bei der Erfindung erfolgt die Befestigung der Befestigungsplatte über zwei Abstandhalter, welche in Skilängsrichtung gesehen, in Abstand voneinander angeordnet sind. Am vorderen Abstandhalter sind zwei Gelenke vorgesehen. Mittels der zwei Gelenke ist der Abstandhalter einerseits mit der Befestigungsplatte und andererseits mit dem Ski verbunden. Am hinteren Abstandhalter sind ein Gelenk als Befestigungsstelle am Ski und eine beigesteife Befestigungsstelle an der Befestigungsplatte vorgesehen.

Hierdurch wird gewährleistet, dass die Befestigungsplatte biegesteif in Anpassung an die Sohle des Skischuhs ausgebildet ist. Ferner wird die Befestigungsplatte im Abstand von der Skioberfläche gehalten, wobei durch die drei Gelenke gewährleistet ist, dass die Biegefähigkeit des Skis im Bereich der Befestigungsplatte und damit die Fahreigenschaften des Skis unbeeinflusst durch die Skibindung bleiben. Durch die Kombination der drei Gelenke mit der biegensteifen Befestigungsstelle des einen Abstandhalters mit der Befestigungsplatte wird ferner eine einwandfreie Übertragung der Kräfte zwischen dem Skischuh und dem Ski während des Fahrens gewährleistet. Da die Befestigungsplatte biegesteif ausgebildet ist, bleiben auch die Sicherheitseigenschaften der Skibindung unbeeinflusst. Für die Halteeinrichtungen an der Schuhspitze und Schuhferse, können herkömmliche Sicherheitsbindungsaggregate verwendet werden. Die an der Schuhspitze und -ferse eingestellten Haltekräfte bleiben auch während des Fahrens beibehalten.

Insbesondere bei Carving-Skis ist die erfindungsgemäße Skibindung von Vorteil, da durch die Abstandhalter der erforderliche Abstand des Skischuhs von der Skioberfläche gewährleistet wird und die Fahreigenschaften auch eines relativ kurzen Carving-Skis nicht beeinträchtigt werden. Vor allem ist gewährleistet, dass auch in engen Kurven eine einwandfreie Führung, entlang der gesamten Skikante gewährleistet ist.

Die Vorteile werden jedoch auch bei Rennskien oder herkömmlichen Pistenskien bzw. Abfahrtsskien erreicht.

### [Beispiele]

Anhand der Figur wird an einem Ausführungsbeispiel die Erfindung noch näher erläutert.

Die in der Figur dargestellte Skibindung besitzt eine Befestigungsplatte 1, welche biegesteif ausgebildet ist. Auf der Befestigungsplatte 1 ist an ihrem vorderen Ende eine Halteeinrichtung 2 für eine Skispitze eines Skischuhs 17, in herkömmlicher Weise befestigt. Am Ende der Befestigungsplatte 1 ist eine Halterichtung 3 für eine Schuhferse des Skischuhs 12 ebenfalls in herkömmlicher Weise befestigt. Um die Befestigungsplatte 1 im Abstand von einer Skioberfläche 9 eines Skis 10 zu halten, sind Abstandhalter 7 und 8 vorgesehen. Der erste Abstandhalter 7 ist in Skilängsrichtung vor dem zweiten Abstandhalter 8 angeordnet. Die beiden Abstandshalter 7 und 8 befinden sich zwischen den beiden Halteeinrichtungen 2 und 3 an der Unterseite der Befestigungsplatte 1 und sind über drei Gelenke 4, 5, 6 und eine biegesteife Befestigungsstelle 11 mit dem Ski 10 und der Befestigungsplatte 1 verbunden.

Der erste Abstandhalter 7 ist über ein erstes oben liegendes Gelenk 4 mit der Befestigungsplatte 1 und über ein unten liegendes zweites Gelenk 5 mit dem Ski 10 verbunden. Der zweite Abstandhalter 8 ist über ein drittes unten liegendes Gelenk 6 mit dem Ski 10 und über eine oben liegende starre bzw. biegesteife Befestigungsstelle 11 mit der Befestigungsplatte 1 verbunden. Die Gelenke 4, 5 und 6 sind in bevorzugter Weise als feste Gelenklager ausgebildet. Das bedeutet, dass die Gelenke 5 und 6 fest mit dem Ski 10 und das Gelenk 4 fest mit der Befestigungsplatte 1 verbunden sind. Jedes Gelenk bildet über die Breite des Skis 10 und der Befestigungsplatte 1 ein Lager.

Die biegesteife Befestigungsstelle 11 kann durch mehrere Befestigungsmittel beispielsweise Befestigungsschrauben, mit denen der Abstandhalter 8 an der Befestigungsplatte 1 befestigt ist, erreicht werden. An beiden Seiten der Befestigungsplatte 1 ist eine biegesteife Befestigungsstelle 11 vorgesehen.

Man erreicht eine statisch bestimmte Lagerung der Befestigungsplatte 1 am Ski 10, wobei die Biegeeigenschaften des Skis 10 im Bereich der Befestigungsplatte 1, durch die gelenkige Anbindung unbeeinflusst bleiben.

In der Figur ist der erste Abstandhalter 7 mit den beiden Gelenken 4 und 5 vor dem zweiten Abstandhalter 8 mit dem einen Gelenk 6 angeordnet.

### [Bezugszeichenliste]

- 1: Befestigungsplatte
- 2: Halteeinrichtung für Schuhspitze
- 3: Halteeinrichtung für Schuhferse
- 4: erstes Gelenk
- 5: zweites Gelenk
- 6: drittes Gelenk
- 7: erster Abstandhalter
- 8: zweiter Abstandhalter
- 9: Skioberfläche
- 10: Ski
- 11: biegesteife Befestigungsstelle
- 12: Skischuh

## Patentansprüche

1. Skibindung mit einer biegesteifen Befestigungsplatte (1), an welcher eine Halteeinrichtung (2) für die Schuhspitze und eine Halteeinrichtung (3) für die Schuhferse befestigt sind, mit Verbindungsmitteln zum Verbinden der Befestigungsplatte mit einem Ski (10) über wenigstens zwei in Skilängsrichtung mit Abstand voneinander angeordneten Abstandhaltern (7, 8), welche die Befestigungsplatte (1) im Abstand zur Skioberfläche (9) halten, und mit einer beweglichen Lagerung (4, 5), welche die Befestigungsplatte (1) im Bereich eines ersten Abstandhalters (7) bezüglich des Skis (10) beweglich lagert, wobei die bewegliche Lagerung des vorderen Abstandhalters (7) durch zwei Gelenke (4, 5) gebildet ist, von denen das eine Gelenk (4) den Abstandhalter (7) mit der Befestigungsplatte (1) und das andere Gelenk (5) den Abstandhalter (7) mit dem Ski (10) verbindet, und der hintere Abstandhalter (8) mit dem Ski (10) gelenkig und mit der Befestigungsplatte (1) in einer biegesteifen Befestigungsstelle (11) verbunden ist,
**dadurch gekennzeichnet, dass** die beiden Abstandhalter (7, 8) zwischen den Halteeinrichtungen (2, 3) für die Schuhspitze und die Schuhferse an der Unterseite der Befestigungsplatte (1) liegen und die beiden Gelenke (4, 5) des vorderen Abstandhalters (7) in Skilängsrichtung in gleicher Position angeordnet sind.

## Claims

1. A ski binding comprising a flexurally stiff fixing plate (1) to which a holding device (2) for the boot toe and a holding device (3) for the boot heel are fixed, connecting means for connecting the fixing plate to a ski (10) by way of at least two spacers (7, 8) which are arranged at a spacing from each other in the longitudinal direction of the ski and which hold the fixing plate (1) at a spacing relative to the surface (9) of the ski, and a movable mounting (4, 5) which mounts the fixing plate (1) in the region of a first spacer (7) movably with respect to the ski (10), wherein the movable mounting of the front spacer (7) is formed by two pivots (4, 5) of which the one pivot (4) connects the spacer (7) to the fixing plate (1) and the other pivot (5) connects the spacer (7) to the ski (10) and the rear spacer (8) is connected to the ski (10) pivotably and to the fixing plate (1) in a flexurally stiff fixing location (11) **characterised in that** the two spacers (7, 8) are disposed between the holding devices (2, 3) for the boot toe and the boot heel at the underside of the fixing plate (1) and the two pivots (4, 5) of the front spacer (7) are arranged in the same position in the longitudinal direction of the ski.

## Revendications

1. Fixation de ski comprenant une plaque de fixation (1) rigide à la flexion, sur laquelle sont fixés un dispositif de retenue (2) pour la pointe de la chaussure et un dispositif de retenue (3) pour le talon de la chaussure, des moyens d'assemblage pour assembler la plaque de fixation avec un ski (10) par l'intermédiaire d'au moins deux écarteurs (7, 8) disposés à distance l'un de l'autre dans la direction longitudinale du ski et maintenant la plaque de fixation (1) à distance de la surface (9) du ski, et un support mobile (4, 5), qui supporte de façon mobile par rapport au ski (10) la plaque de fixation (1) dans la zone d'un premier écarteur (7), le support mobile de l'écarteur avant (7) étant formé par deux articulations (4, 5), dont l'une (4) assemble l'écarteur (7) avec la plaque de fixation (1), et l'autre (5) assemble l'écarteur (7) avec le ski (10), et l'écarteur arrière (8) étant assemblé de façon articulée avec le ski (10), et avec la plaque de fixation (1) en un point de fixation (11) rigide à la flexion, **caractérisée en ce que** les deux écarteurs (7, 8) se situent sur le côté inférieur de la plaque de fixation (1) entre les dispositifs de retenue (2, 3) pour la pointe et pour le talon de la chaussure, et les deux articulations (4, 5) de l'écarte avant (7) sont disposées dans la même position dans la direction longitudinale du ski.
